# EUROPÄISCHE PATENTSCHRIFT

(11) **EP 0 584 069 B1**
(45) Veröffentlichungstag und Bekanntmachung des Hinweises auf die Patenterteilung: **20.05.1998**
(21) Anmeldenummer: 91916855.9
(22) Anmeldetag: 23.09.1991
(51) Int. Cl.: A47C 4/02, A47C 7/44

(54) **ZUSAMMENBAU- UND ZERLEGBARES SITZ-MÖBEL**
DISMANTLABLE CHAIR
SIEGE DEMONTABLE

(30) Priorität: 01.10.1990 DE 9013684 U; 07.02.1991 DE 9101383 U; 11.05.1991 DE 4115506
(43) Veröffentlichungstag der Anmeldung: 02.03.1994
(73) Patentinhaber: Steinmeier, Achim, 34125 Kassel (DE)
(72) Erfinder: Steinmeier, Achim, 34125 Kassel (DE)
(86) Internationale Anmeldenummer: EP9101814
(87) Internationale Veröffentlichungsnummer: WO9205726

(56) Entgegenhaltungen:
- EP-A- 0 295 214
- US-A- 1 949 951
- US-A- 4 129 332

## Beschreibung

Der Erfindung liegt die Aufgabe zugrunde, ein solches Sitzmöbel mit automatischer Körperanpassung für dynamisches Sitzen nach ergonomischen Erkenntnissen zu schaffen.

Das wird erfindungsgemäß durch die im kennzeichnenden Teil des Anspruchs 1 abgegebenen Merkmale erreicht.

Bei entsprechender Ausführung ist eine variantenreiche Nutzung des zusammenbau- und zerlegbaren Sitzmöbels möglich.

Weitere Merkmale der Erfindung sind Gegenstand der abhängigen Ansprüche 2 bis 6.

Die Zeichnungen stellen dar in:
- Fig.1: die Transformation
- Fig.2: queraussteifende Gebrauchslage
- Fig.3: Sitzliege
- Fig.4: Sessel
- Fig.5: Drehstuhl

Fig.1 Verdeutlicht die Transformation in eine konvexe und zugleich queraussteifende aber längselastische Gebrauchslage mit freitragenden und federnden Enden, indem der obere Teil eines Gestellteils 4o an Befestigungspunkten 4a and 4b sowohl die im Bereich 4c lose anschlagende Sitz- 1 und Rückenfläche 2 als auch ein unteres Tragelemente 4u hält. Die konvexen Flächen 1k und 2k stützen und entlasten die Wirbelsäule aber nicht nur im Becken-Lendenwirkbelbereich, sondern optimieren mit ihren freifedernden Enden 1s and 2r die Körperhaltung in jeder Sitzposition. So können der Oberkörper im Bereich seiner Brustkyphose nach hinten überdehnt (Stretchair-Effekt) und die Beine ohne Druckstellen im Kniekehlenbereich ausgestreckt werden.

Fig.2 zeigt die queraussteifende Wirkung der hier alternative als Rahmen 7 ausgebildeten Sitz- und Rückenteile, die mit einem flächenbildenden Material 8 überzogen sind.

Fig.3 und Fig.4 zeigen zwei Varianten mit bis zum Boden reichenden Flächen, wobei im Punkt 4d ein zusätzliches Tragelement eingreift.

Fig.5 zeigt, daß der obere Teil 4o auch nach unten gerichtet und mit einem üblichen Untergestell verbunden sein kann.

## Patentansprüche

1. Zusammenbau- und zerlegbares Sitzmobel aus zwei miteinander verbundenen Flächen (1,2), die an Gestellteilen (4o) befestigt und von Tragelementen (4u) gehalten sind,
dadurch gekennzeichnet,
daß die im zerlegten Zustand **ebenen,** zugleich queraussteifenden aber längselastisch ausgebildeten und von der Tragelementen (4u) gehaltenen Flächen (1,2) jeweils einerseits nahe ihrer freitragenden und federnden Enden (1s,2r) an Punkten (4a, 4b) der Gestellteile (4o) befestigt und anderseits im von den federnden Enden (1s,2r) entgegengesetzten Bereich (4c) miteinander verbunden sind, sodaß sich beim Zusammenbau eine aus Körpersicht **konvexe** Gebrauchslage (1k,2k) bildet, mit lose anschlagenden Enden (4c).

2. Sitzmöbel nach Anspruch 1, dadurch gekennzeichnet, daß die Flächen, Tragelemente und Gestellteile aus Stahlblech, -gitter, -rohr, -draht, -seil, Kunststoff, speziellem Holz- oder Verbundwerkstoff und anderem flächenbildenden Material (8) gefertigt sind.

3. Sitzmöbel nach Anspruch 1, dadurch gekennzeichnet, daß die Befestigungspunkte (4a,4b) sowie der Verbindungsbereich (4c) mittels Haken, Klammern, Stecker, Schrauben und dgl. lös- oder unlösbar sind.

4. Sitzmöbel nach Anspruch 1, dadurch gekennzeichnet, daß der Sitz-und Rückenteil als Rahmen (7) ausgebildet ist.

5. Sitzmöbel nach Anspruch 1, dadurch gekennzeichnet, daß die freitragenden Flächen bis zum Boden reichen und an diesem Punkt (4d) ein zusätzliches Tragelement eingreift.

6. Sitzmöbel nach Anspruch 1, dadurch gekennzeichnet, daß die Flächen, Tragelemente und Gestellteile in beliebiger Form als Scheibe (6), Bügel (4o) auch gelenkig und verstell-, reih-, stepel- oder rollbar ausgebildet und zusätzlich querausgesteift sind.

## Claims

1. Dismantlable and re-assemblable chair comprising two bonded surfaces (1/2) fixed at frame components (4o) and holded by support elements (4u),
wherein
the dismantled plane and at the same time transversally reinforcing yet longitudinally elastic builded surfaces (1/2) are holding by support elements (4u) and fixed oneside at points (4a/4b) of the frame components (4o) near of the unsupporting and flexing ends (1s/2r) and otherside in the area (4c) contraried the flexing ends (1s/2r), and assembled into a convex using position (1k/2k) of body's sight,with loosely abutting ends (4c).

2. Chair according to 1, wherein
the surfaces, support elements and frame components are made of steel sheet, skeleton, tube, wire, rope, plastic, special wood or composite material and coated by surfacing material (8).

3. Chair according to 1, wherein
the fixpoints (4a/4b) and the bonded area (4c) are detachable or not by hookes, clips, plugs, screws and others.

4. Chair according to 1, wherein
the seat and back part is formed as a quadrilateral beam (7).

5. Chair according to 1, wherein
the unsupported surfaces reach to the bottom with an additional support element engaging at the point (4d).

6. Chair according to 1, wherein
the surfaces, support elements and frame components are optionally formed as plate (6), bow (4o) or builded adjustable, rowable, staplable, rollable end nimbled, too and extra transversally reinforced.

## Revendications

1. Siège assemblable et démontable consistent en deux surfaces (1/2) reliées l'une à l'autre, montées sur piètement (4o) et fixées par des supports (4u),
caracteristique,
démontées, les deux surfaces (1/2) tenues par les supports (4u) sont complètement plates mais en meme temps stabilisantes dans le sens de la largeur et élastiques dans le sens de la longuer. Chacune des surfaces est fixée d'un coté à certains points (4a/4b) du piètement (4o) près de ses bouts (1s/2r) en porte-à-faux et à ressorte et de l'autre coté liée entre elles dans la partie (4c) opposés aux bouts à ressorts de manière telle qu'après le montage - du point de vue de l'utilisateur- des zones (1k/2k) convexes soient formées, avec des bouts (4c) libres.

2. Siège selon descriptif 1, caractéristique,
les surfaces, les éléments porteurs et les piètements sont produits en tole-, grillage-, tube-, fil- ou corde d'acier, en matière plastique, en bois ou matériau composite et per un autre matériau capable de former (8) des surfaces.

3. Siège selon descriptif 1, caractéristique,
les pointe de fixation (4a/4b) ainsi que la zone de jonction (4c) se laissent serrer ou desserrer au moyen de crochets, crampons, fiches, vis et autres.

4. Siège selon descriptif 1, caractéristique,
le siège et le dossier forment un cache (7).

5. Siège selon descriptif 1, caractéristique,
les surfaces en porte-à-faux vont jusqu'au sol (4d) où un support supplémentaire intervient.

6. Siège selon descriptif 1, caractéristique,
les surfaces, les éléments porteurs et les piètements peuvent etre réalises en formes différentes soit rondes (6) ou courbes (4o), avec ou sans articulations, variables, empilables, mis en rangs ou sur roulettes, et en outre renforcés transverselement.
